# EUROPÄISCHE PATENTSCHRIFT

(11) **EP 1 311 754 B1**
(45) Veröffentlichungstag und Bekanntmachung des Hinweises auf die Patenterteilung: **10.11.2004**
(21) Anmeldenummer: 01974209.7
(22) Anmeldetag: 23.08.2001
(51) Int. Cl.: F02M 25/07

(54) **VENTILANORDNUNG MIT DOPPELKLAPPE UND WÄRMEBRÜCKE FÜR EIN ABGASRÜCKFÜHRUNGSSYSTEM UND VERFAHREN ZU DEREN BETRIEB**
VALVE DEVICE COMPRISING A COVER FLAP AND A THERMAL BRIDGE FOR AN EXHAUST GAS RECIRCULATION SYSTEM AND METHOD FOR THE OPERATION THEREOF
DISPOSITIF SOUPAPE A DOUBLE CLAPET ET PONT THERMIQUE DESTINES A UN SYSTEME DE RECYCLAGE DES GAZ D'ECHAPPEMENT ET PROCEDE D'UTILISATION

(30) Priorität: 24.08.2000 DE 10041579
(43) Veröffentlichungstag der Anmeldung: 21.05.2003
(73) Patentinhaber: SIEMENS AKTIENGESELLSCHAFT, 80333 München (DE)
(72) Erfinder: GOEDTNER, Stefan, 53773 Hennef (DE); ROTHER, Marc, 50968 Köln (DE); BREIT, Thomas, 53773 Hennef (DE)
(86) Internationale Anmeldenummer: PCT/EP2001/009729
(87) Internationale Veröffentlichungsnummer: WO 2002/016750

(56) Entgegenhaltungen:
- EP-A- 0 763 655
- EP-A- 1 030 050
- DE-A- 19 841 927

## Beschreibung

Die Erfindung betrifft eine Ventilanordnung für ein Abgasrückführungssystem einer Verbrennungsmaschine mit einem Flansch zum Anflanschen an eine Wärmesenke mit definiertem Temperaturbereich gemäß dem Oberbegriff des Anspruchs 1.

Angetrieben durch immer schärfere Abgasbestimmungen, wurde insbesondere für Personenwagen die Entwicklung von Abgasrückführungssystemen vorangetrieben. Grundsätzlich hat ein derartiges System die Aufgabe, eine bestimmte Menge des in der Verbrennungsmaschine erzeugten Abgases in das bereitgestellte Luft-Treibstoff-Gemisch einzuleiten, um auf diese Weise eine Reduzierung der Stickoxide zu erreichen. Beim Verbrennungsprozess werden Kohlenwasserstoffe wie Benzin mit dem Sauerstoff der Luft in Kohlendioxid und Wasser umgewandelt. Dabei reagiert allerdings auch der in der Luft enthaltene Stickstoff mit dem Sauerstoff, wobei Stickoxide entstehen. Dies wiederum führt zu einer geringeren Effizienz und zu Luftverschmutzung. Dabei ist bekannt, dass bei niedrigeren Temperaturen bei der Verbrennung weniger Stickoxide entstehen. Das eingeleitete Abgas enthält einen geringeren Sauerstoffgehalt. Dadurch steigt insgesamt der Inertgasanteil im Verbrennungsraum und die Verbrennung verlangsamt sich unter Absenkung der Stickoxid-Emission. Mit einer ca. 10%igen Abgasrückführung ist beispielsweise einer Stickoxid-Absenkung von ca. 30 % zu erreichen.

Aufgrund unterschiedlicher Bedingungen im Brennraum, die insbesondere von der Betriebstemperatur der Verbrennungsmaschine abhängig sind, ist es bekannt, Abgassysteme mit mehreren Abgassträngen auszuführen. Es ist weiterhin bekannt, derartige mehrsträngige Abgassysteme mit Ventilanordnungen zu versehen, die gekoppelte Abgasklappen aufweisen, um den Abgasstrom durch die Abgasleitungen zu regulieren.

Eine solche Doppelklappe ist beispielsweise in der JP 07-198045 beschrieben. Dort ist vorgeschlagen, ein Ventil mit zwei Ventilklappen aus Keramik auszustatten, um die Wärmebeständigkeit des Ventils zu verbessern. Die beiden Ventilklappen sind über eine gemeinsame Welle verbunden und werden mit einem Motor angetrieben. Die Ventilklappen sind rechtwinklig zueinander angeordnet, so dass jeweils nur eine der beiden Abgasleitungen verschlossen ist. Das unterschiedliche Ausdehnungsverhalten bei veränderten Temperaturen von den keramischen Ventilklappen und den metallischen Abgasleitungen kann jedoch zu einer verminderten Dichtigkeit der Ventilanordnung führen.

Aus der DE 44 26 028 ist ebenfalls ein Abgasklappensystem für eine mehrflutige Abgasanlage bekannt. In den beiden Abgassträngen ist jeweils eine Abgasklappe vorgesehen, wobei beide Abgasklappen eine gemeinsame Schwenkachse aufweisen und wobei die beiden Abgasklappen um 90° gegeneinander verdreht angeordnet sind. Die beiden Abgasstränge werden somit wechselweise durch die Abgasklappen verschlossen beziehungsweise freigegeben. Die dort beschriebenen Abgasklappen sind über Lagerzapfen mittels formschlüssiger Steckverbindungen gelagert. Die Lagerzapfen werden jeweils gegen die Kraft einer Feder vollständig in die jeweiligen Lagerhülsen gedrückt, wobei zwischen benachbarten Abgassträngen zylindrische Querkanäle vorzusehen sind, in denen jeweils ein Mitnehmer drehbar gelagert ist. Auf der einen Seite weist der Mitnehmer eine als Lagerhülse ausgebildete Ausnehmung auf in die der Lagerzapfen der ersten Abgasklappe zur Herstellung einer Mitnahmeverbindung eingesteckt werden kann. Das andere Ende des Mitnehmers ist als Lagerzapfen ausgebildet, welcher ebenfalls zur Herstellung einer Mitnahmeverbindung in einer Ausnehmung der zweiten Abgasklappe eingesteckt werden kann. Dieses Abgasklappensystem erfordert aufgrund der formschlüssigen Steckverbindungen einen hohen Fertigungsaufwand, wodurch die Herstellung eines solchen Abgasklappensystems sehr teuer ist.

Die DE 198 41 927 A1 offenbart ebenfalls eine Ventilanordnung mit Doppelklappe für ein Abgasrückführungssystem. In den beiden Abgasrückführungsleitungen ist jeweils eine Abgasklappe vorgesehen, wobei beide Abgasklappen eine gemeinsame Schwenkachse aufweisen und wobei die beiden Abgasklappen um 90° gegeneinander verdreht angeordnet sind. Die beiden Rückführleitungen werden somit wechselweise durch die Abgasklappen verschlossen bzw. freigegeben. In einem der beiden Rückführpfade ist ein Abgaskühler angeordnet. Die Ventilanordnung wird derart gesteuert, dass der Abgaskühler bei kalter Brennkraftmaschine umgangen wird, bei warmer Brennkraftmaschine hingegen die Abgase vor der Rückführung gekühlt werden.

Davon ausgehend besteht die Aufgabe der Erfindung darin, eine Ventilanordnung für ein Abgasrückführungssystem einer Verbrennungskraftmaschine zu schaffen, welche auf eine andere Weise gekühlt wird und zudem preiswert herzustellen ist und eine hohe Lebensdauer aufweist.

Diese Aufgaben werden mit einer Ventilanordnung gemäß den Merkmalen des Anspruchs 1 . Weitere vorteilhafte Weiterbildungen sind Gegenstand der jeweils abhängigen Ansprüche.

Die erfindungsgemäße Ventilanordnung für ein Abgasrückführungssystem einer Verbrennungsmaschine, insbesondere einer Verbrennungsmaschine für Diesel-Treibstoff eines Personenkraftwagens, weist einen Flansch zum Anflanschen an eine Wärmesenke mit definiertem Temperaturbereich auf. Die Wärmesenke ist erfindungsgemäß ein wassergekühlter Motorblock der Verbrennungsmaschine. Weiterhin ist das Abgasrückführungssystem mit einer ersten und einer zweiten Abgasrückführungsleitung ausgeführt, in denen jeweils eine erste und eine zweite Ventilklappe angeordnet ist. Die Ventilklappen sind mit einer gemeinsamen Welle drehbar in einer Lagervorrichtung mit einem Lagergehäuse so zueinander angeordnet, dass jeweils zumindest eine der Abgasrückführungsleitungen verschließbar ist. Das Lagergehäuse ist über eine strukturelle Wärmebrücke so mit dem Flansch verbunden , dass das Lagergehäuse während des Betriebes der Verbrennungsmaschine eine Maximaltemperatur kleiner als 400° C, insbesondere kleiner 300° C, aufweist. Vorzugsweise weist das Lagergehäuse eine Maximaltemperatur von 250°C auf, insbesondere für den Fall, dass das Lagergehäuse im wesentlichen aus einem Aluminium-Werkstoff besteht.

Die erfindungsgemäße Ventilanordnung weist eine gemeinsame Welle auf, an der beide Ventilklappen angeordnet sind. Auf diese Weise ist die Herstellung einer solchen Ventilanordnung sehr preiswert. Die Welle erstreckt sich somit durch beide Abgasrückführungsleitungen, wodurch sie während des Betriebes stets einer hohen Temperatur ausgesetzt ist, weil das vorbeiströmende beziehungsweise davor gestaute Abgas eine Temperatur von ungefähr 800° C bis 1000° C ausweist. Über die Welle wird die aufgenommene Wärmeenergie in die Lagervorrichtung weitergeleitet. Bei einem nicht ausreichenden Wärmeabfluss vom Lagergehäuse in angrenzende Bauteile und/oder die Umgebung, könnten aufgrund einem unterschiedlichen thermischen Ausdehnungsverhalten der Lagerkomponenten Spannungen auftreten, welche die Funktionalität der Lagereinrichtung beeinträchtigen könnten. Dies wird erfindungsgemäß dadurch verhindert, dass das Lagergehäuse über eine strukturelle Wärmebrücke so mit dem Flansch verbunden ist, dass das Lagergehäuse zu keinem Zeitpunkt des Betriebes der Verbrennungsmaschine eine Temperatur von 400° C, insbesondere 300° C, überschreitet. Eine derartige Wärmebrücke weist vorzugsweise eine hohe Wärmeleitfähigkeit auf, um die über die Welle eingeleitete Wärme über das Gehäuse schnell abzuführen. Ist der Flansch mit einer Wärmesenke verbunden, welche einen definierten Temperaturbereich aufweist, bewirkt der Temperaturunterschied zwischen der Wärmesenke und der Lagervorrichtung einen Wärmestrom zur Wärmesenke hin. Dieser Effekt ist um so wirkungsvoller, je größer der Temperaturunterschied zwischen Wärmesenke und der Lagervorrichtung ist. Demzufolge lehrt die Erfindung, den Flansch mit einem wassergekühlten Motorblock der Verbrennungsmaschine zu verbinden, welcher während des Betriebes der Verbrennungsmaschine eine Temperatur von 80 bis 100° C zumeist nicht überschreitet. Somit ist eine einfach aufgebaute und besonders preiswert herzustellende Ventilanordnung mit einer Welle und zwei Ventilklappen geschaffen, welche aufgrund der strukturellen Wärmebrücke eine hohe Lebensdauer hat.

Gemäß einer vorteilhaften Weiterbildung wird vorgeschlagen, die Wärmebrücke so zu gestalten, dass das Verhältnis von der Dicke der Wärmebrücke zu der kürzesten Länge mindestens 0,1 beträgt. Vorzugsweise ist das Verhältnis mindestens 0,3, insbesondere mindestens 0,5. Die kürzeste Länge beschreibt dabei die kürzeste Entfernung zwischen dem Flansch und dem Lagergehäuse. Die Wärmebrücke weist senkrecht zu dieser Länge eine mittlere Dicke auf. Die mittlere Dicke ist ein Mittelwert der tatsächlichen Dicken der Wärmebrücke über die kürzeste Länge. Dieses Verhältnis von Dicke zu Länge gewährleistet eine Wärmebrücke, welche einen für den Wärmetransport geeigneten Querschnitt aufweist. Zusätzlich wird derart auch sichergestellt, dass die Wärmebrücke eine ausreichende Wärmekapazität hat. Entsprechend diesem Verhältnis ist es besonders vorteilhaft, die erfindungsgemäße Ventilanordnung nahe der Wärmesenke anzuordnen, wobei die Wärmebrücke relativ dickwandig ausgeführt ist.

Gemäß einer weiteren Ausgestaltung weist der Flansch während des Betriebes der Verbrennungsmaschine im wesentlichen eine Temperatur wie die Wärmesenke auf. Die Wärmesenke ist dabei insbesondere ein wassergekühlter Motorblock an der Verbrennungsmaschine. Somit ist sichergestellt, dass der Temperaturunterschied zwischen Lagergehäuse und der Wärmesenke im Wesentlichen dem Temperaturunterschied zwischen Lagergehäuse und Flansch entspricht. Die Verbindung zwischen Flansch und Wärmesenke ist demnach besonders gut wärmeleitend ausgeführt. Hierzu eignen sich insbesondere metallische Verbindungselemente und/oder Dichtungen mit metallischen Komponenten.

Gemäß einer weiteren vorteilhaften Ausgestaltung weist die Wärmebrücke und/oder das Lagergehäuse Kühlrippen auf. Derartige Kühlrippen vergrößern die Oberfläche der Wärmebrücke und/oder des Lagergehäuses, wodurch die Wärmeabstrahlung der Wärmebrücke beziehungsweise des Lagergehäuses positiv beeinflusst wird. Zusätzlich vergrößern die Kühlrippen an der Wärmebrücke den Querschnitt, wodurch zusätzlich der Wärmetransport über die Wärmebrücke verbessert wird.

Gemäß noch einer weiteren Ausgestaltung ist die Lagervorrichtung mit einer Buchse ausgeführt, die aus einem Material mit hoher Wärmeleitfähigkeit gebildet ist, vorzugsweise mit einer Buchse aus Bronze. Eine derartige Buchse unterstützt den Abfluss der über die Welle eingeleiteten Wärme in das Lagergehäuse. Dabei ist die Buchse möglichst mit einer großen axialen Länge auszuführen, wodurch die Kontaktfläche mit dem Lagergehäuse vergrößert und gleichzeitig der Wärmeabfluss verbessert wird. Auf diese Weise werden thermische Spannungen in der Lagervorrichtung deutlich reduziert. Dies hat eine im wesentlichen verschleißfreie Lagerung zur Folge, wobei die Lebensdauer der Ventilanordnung erhöht wird.

Besonders vorteilhaft ist es, die Lagervorrichtung mit einer Graphitschmierung auszuführen. Eine derartige Graphitschmierung gewährleistet eine leichtgängige Lagerung der Ventilklappen ohne bedeutsamen Reibungsverlust über einen großen Temperaturbereich.

Die erste und die zweite Ventilklappe weisen eine gemeinsame Schwenkachse durch die Welle auf und sind im wesentlichen in jeweils einer ersten und einer zweiten Ventilklappenebene angeordnet. Dabei ist es gemäß einer weiteren Ausgestaltung besonders vorteilhaft, wenn die Ventilklappenebenen einen Winkel einschließen, wobei der eingeschlossene Winkel vorzugsweise 90° beträgt. Der zwischen der ersten und zweiten Ventilklappenebene eingeschlossene Winkel gewährleistet, dass in den beiden Abgasrückführungsleitungen jeweils ein anderer Öffnungsquerschnitt eingestellt werden kann, durch welchen die gewünschte Menge Abgas strömt. Ein Winkel von 90° hat den Vorteil, dass die Ventilklappen mit einer gemeinsamen Welle derart einstellbar sind, dass eine Abgasrückführung geschlossen ist, während die Ventilklappe in der anderen Abgasrückführung keine wesentliche Behinderung für das durchströmende Abgas darstellt.

Gemäß noch einer weiteren Ausgestaltung weisen die Ventilklappen jeweils eine Auswölbung auf, wobei diese Auswölbungen zumindest teilweise die Welle umschließen und die Ventilklappen mit der Welle fügetechnisch verbunden sind. Die Auswölbungen stellen insbesondere eine Anlagefläche für die Welle zur Verfügung, wodurch die Ventilklappen auf der Welle ausgerichtet werden können. Weiterhin gewährleisten die Auswölbungen eine geeignete Fixierung der Ventilklappen an der Welle während der Ausbildung der fügetechnischen Verbindung. Besonders vorteilhaft ist es dabei, die Ventilklappen mit der Welle zu verschweißen. Die Schweißverbindung stellt auch bei hohen Temperaturen eine dauerhafte Verbindung zwischen Ventilklappen und Welle sicher.

Gemäß noch einer weiteren Ausgestaltung der Ventilanordnung für ein Abgasrückführungssystem weist die erste Abgasrückführungsleitung einen Abgaskühler auf. Der Abgaskühler reduziert die Temperatur des zurückgeführten Abgases, wodurch ebenfalls eine Reduzierung der Temperatur im Luft-Treibstoff-Gemisch bewirkt wird. Dies hat zur Folge, dass bei der Verbrennung des Luft-Treibstoff-Gemisches eine geringere Verbrennungstemperatur erzeugt wird, wodurch der Stickoxid-Anteil im erzeugten Abgas weiter verringert wird.

Besonders vorteilhaft ist es dabei, dass die Wärmebrücke nahe der ersten Abgasrückführungsleitung angeordnet ist. Die erste Abgasrückführungsleitung mit dem Abgaskühler kommt insbesondere dann zum Einsatz, wenn die Verbrennungsmaschine in einem Betriebszustand ist, in dem bereits sehr heiße Abgase erzeugt werden. Gerade in dieser Betriebsphase ist eine ausreichende Kühlung der Lagervorrichtung erforderlich, insbesondere in dem Bereich der Lagervorrichtung, über welche der Antrieb der Welle erfolgt. Dies wird durch eine Wärmebrücke nahe der ersten Abgasrückführungsleitung sichergestellt, da so die Wärme, welche über die Welle und das Abgas aufgenommen wird, schnell und effektiv abgeführt werden kann. Dies trägt ebenfalls zur Erhöhung der Lebensdauer aufgrund reduzierter thermischer Spannungen in der Lagervorrichtung bei.

Gemäß noch einer weiteren Ausgestaltung ist die Welle mit einem Antrieb verbunden. Dabei ist es besonders vorteilhaft, wenn der Antrieb seinerseits mit einer Steuer- und/oder Regeleinheit verbunden ist. Aufgrund der sehr komplexen Zusammenhänge zwischen zurückgeführtem Abgas und den Vorgängen im Verbrennungsraum, ist das Abgasrückführungssystem in Abhängigkeit des Betriebszustandes der Verbrennungsmaschine zu betreiben. Ein derartiger Antrieb mit einer entsprechenden Steuer- oder Regeleinheit gewährleistet eine quantitativ und zeitlich exakte Zumischung des Abgases zum Luft-Treibstoff-Gemisch.

Gemäß noch einer weiteren vorteilhaften Ausgestaltung weist die Welle eine Nut und die Lagervorrichtung mindestens eine Buchse auf, wobei in der Nut eine Scheibe angeordnet ist, so dass die Buchse an der Scheibe anliegt. Die Scheibe weist dazu eine Öffnung auf, durch welche sich die Welle erstreckt. Sie ist insbesondere geschlitzt ausgeführt, um einfach in der Nut montiert werden zu können. Die Scheibe liegt an einer Anlagefläche des Lagergehäuses an und fixiert die Buchse somit axial zu der Welle. Eine solche Anordnung hat den Vorteil, dass die Welle beispielsweise nur auf der Seite mit der antriebsseitigen Lagervorrichtung axial exakt fixiert werden muss, wobei dies sehr preiswert durch eine entsprechende Gestaltung der Nut erfolgt. Eine kostenintensivere Gestaltung entsprechender Aufnahmen der Welle in den Wandungen der Abgasrückführungsleitungen mit engen Toleranzen wird derart vermieden.

Gemäß noch einer besonders vorteilhaften Ausgestaltung hat das Lagergehäuse Mittel zum Abdichten, so dass beispielsweise kein Abgas von der Abgasrückführungsleitung durch die Bohrung, welche zur Aufnahme der Welle dient, oder Schmiermittel oder dergleichen nach außen in die Umgebung gelangt.

Bevorzugt ist hierbei die Herstellung einer Art Labyrinth-Dichtung, wobei in dem Lagergehäuse Graphitfolie zwischen der Lagervorrichtung und einer Hülse angeordnet ist. Diese wird beispielsweise zu einem Ring verformt, der um die Welle angeordnet und mittels der Lagervorrichtung und der Hülse weiter verformt wird. Diese Art der Dichtung eignet sich unabhängig von oder in Kombination mit den hier beanspruchten Ventilanordnungen mit einer Doppelklappe und einer Wärmebrücke zum Abdichten von durchgängigen Bohrungen, die im Gehäuse vorgesehen sind, welches Abgas beinhaltet, wobei dieses insbesondere einen sehr geringen Sauerstoffanteil aufweist. Üblicherweise sind Graphitdichtungen nur bis zu einer Temperatur von ca. 450°C einsetzbar, da sie bei höheren Temperaturen mit Sauerstoff reagieren und dabei ihre dichtenden Eigenschaften verlieren. Versuche hinsichtlich der Eignung solcher Graphit-Dichtungen gegenüber Abgasen, wie sie beispielsweise von mobilen Verbrennungskraftmaschinen erzeugt werden, haben jedoch überraschend gezeigt, dass diese Dichtungen aus Graphit Temperaturen bis etwa 1300°C standhalten. Für den Einsatz in der mobilen Abgastechnik ist hierbei insbesondere eine Temperaturtauglichkeit bis ungefähr 700°C oder 900°C erforderlich. Ein wesentlicher Faktor ist in diesem Zusammenhang in der Zusammensetzung des Abgases zu sehen, die eine Art Inertgas-Atmosphäre im Bereich der Dichtung generiert. Wird nun noch verhindert, dass der Sauerstoff der Umgebungsluft an die Dichtstelle gelangt, wie beispielsweise mit einer in der Bohrung eingepressten Hülse, so ist eine langlebige, kostengünstige und temperaturfeste Dichtung hergestellt

Gemäß einer weiteren Ausgestaltung der Erfindung ist das Lagergehäuse über mindestens ein Anschlussteil mit dem Abgaskühler verbunden.

Das mindestens eine Anschlussteil weist, wie die Wärmebrücke, eine für einen schnellen und intensiven Wärmeabtransport von dem Lagergehäuse zur Wärmesenke hin geeignete Wärmeleitfähigkeit und/oder Wärmekapazität auf. Der Abgaskühler weist vorzugsweise einen Wasserkreislauf auf, wobei der Abgaskühler stets eine bestimmte Temperatur deutlich unterhalb der Abgastemperatur aufweist, insbesondere zwischen 80°C und 100°C. Auf diese Weise ist ein deutlicher Temperaturunterschied gegeben, welchen einen Wärmeabfluss vom Lagergehäuse gewährleistet. Dazu ist es ganz besonders vorteilhaft, das Lagergehäuse zusätzlich mit einer Wärmebrücke zum Flansch zum Anflanschen an eine weitere Wärmesenke, insbesondere einem wassergekühlten Motorblock einer Verbrennungsmaschine, zu kombinieren. Somit weist die Ventilanordnung eine gemeinsame Welle für beide Ventilklappen auf, wobei sie sehr preiswert herstellbar ist, und gewährleistet ebenfalls eine hohe Lebensdauer, da ein Verschleiß der Lagerung aufgrund thermischer Spannungen deutlich reduziert wird.

Gemäß einer weiteren Ausgestaltung der Ventilanordnung hat das mindestens eine Anschlussteil und/oder das Lagergehäuse mindestens einen Kanal, durch welches ein Kühlmedium einleitbar ist. Das Kühlmedium kann dabei direkt aus dem Abgaskühler entnommen werden, oder es handelt sich dabei beispielsweise um ein externes Kühlmedium, wie beispielsweise Luft (insbesondere die Ansaugluft einer Verbrennungsmaschine), welches gegebenenfalls mittels dem Abgaskühler vor dem Einleiten in das mindestens eine Anschlussteil gekühlt wurde. Die Kanäle sind besonders preiswert herzustellen, wenn sie als Durchgangsbohrungen ausgeführt sind. Die nicht benötigten Öffnungen können beispielsweise durch einfach gestaltete Verschlussstücke dicht verschlossen sein. Das mindestens eine Anschlussteil kann sowohl als integraler Bestandteil des Lagergehäuses ausgeführt oder als zusätzliches Bauteil an einem Kanal befestigt sein. Ein als separates Bauteil ausgeführtes Anschlussteil ist dabei so gestaltet, dass ein geeigneter Wärmefluss über den Verbindungsbereich erfolgt. Diese letzter Ausführungsform hat den Vorteil, dass die Einleitung des Kühlmediums in das Lagergehäuse variabel gestaltet ist. Somit kann das Anschlussteil so angeordnet werden, dass die kürzeste Entfernung zu der Wärmesenke bzw. zu dem Abgaskühler verwirklicht wird.

Weitere vorteilhafte und besonders bevorzugte Ausführungsbeispiele werden nun anhand der Zeichnungen erläutert. Es zeigen:
- Fig. 1: Eine schematische Darstellung einer Verbrennungsmaschine mit einem Abgasrückführungssystem;
- Fig. 2: eine schematische Draufsicht auf die Ventilanordnung;
- Fig. 3: eine schematische Ansicht einer erfindungsgemäßen Ventilanordnung an einem wassergekühlten Motorblock;
- Fig. 4: eine schematische Teilansicht einer weiteren erfindungsgemäßen Ventilanordnung mit einem Anschlussteil;
- Fig. 5: eine schematische Schnittansicht des Lagergehäuses in Figur 4 und

Figur 1 zeigt schematisch den Aufbau einer Verbrennungsmaschine 3 mit vier Verbrennungsräumen 26. Der Verbrennungsmaschine 3 wird über die Ansaugluftleitung 5 Luft der Umgebung zugeführt, welche anschließend mit dem Treibstoff vermischt wird. In den Verbrennungsräumen 26 findet die eigentliche Verbrennung statt, wobei anschließend das erzeugte Abgas in der Abgasleitung 27 gereinigt und schließlich in die Umgebung abgegeben wird. Das Abgasrückführungssystem verbindet die Abgasleitung 27 und die Ansaugluftleitung 5, wobei das Abgas zumindest teilweise durch die Ventilanordnung 1 strömt 7. Die Ventilanordnung 1 ist mit einem Antrieb 17 verbunden, welcher über eine Steuereinheit 18 aktiviert wird. Stromabwärts 7 der Ventilanordnung 1 schließen sich eine erste 4a und eine zweite Abgasruckführungsleitung 4b an. Die erste Abgasrüchführungsleitung 4a weist einen Abgaskühler 6 auf. Der Abgaskühler 6 gewährleistet, dass das ihn durchströmende Abgas stromabwärts 7 eine Temperatur aufweist, die so kühl ist, dass bei der Verbrennung des Luft-Treibstoff-Gemisches nur eine geringe Stickoxid-Emission stattfindet.

Figur 2 zeigt schematisch eine Draufsicht auf die Welle 22 mit der ersten Ventilklappe 8a und der zweiten Ventilklappe 8b. Beide Ventilklappen 8a und 8b haben eine gemeinsame Schwenkachse 15 durch die Welle 22. Die erste Ventilklappe 8a ist in einer ersten Ventilklappenebene 19a angeordnet. Die zweite Ventilklappe 8b ist in der zweiten Ventilklappenebene 19b angeordnet. Die Ventilklappenebenen 19a und 19b schließen einen Winkel 20 ein. In der dargestellten Ausführungsform schließen die Ventilklappenebenen 19a und 19b einen Winkel von 90° ein. Die Ventilklappen 8a und 8b sind mit der Welle 22 verschweißt 24.

Figur 3 zeigt eine erfindungsgemäße und besonders bevorzugte Ausführungsform der Ventilanordnung 1. Die Ventilanordnung 1 hat einen Flansch 2, mit dem sie an einem wassergekühlten Motorblock 11 angeflanscht ist. Die Ventilanordnung 1 weist weiterhin eine erste 4a und eine zweite Abgasrückführungsleitung 4b mit jeweils einer ersten 8a und einer zweiten Ventilklappe 8b auf, wobei die Ventilklappen 8a und 8b mit einer gemeinsamen Welle 22 drehbar in einer Lagervorrichtung 9 mit einem Lagergehäuse 12 so zueinander angeordnet sind, dass jeweils mindestens eine der Abgasrückführungsleitungen 4a und 4b verschlossen ist. Die erste 8a und die zweite Ventilklappe 8b weisen jeweils eine erste 16a und zweite Auswölbung 16b auf, welche zumindest teilweise die gemeinsame Welle 22 umschließen. Die Ventilklappen 8a und 8b sind mit der Welle 22 verschweißt. Die erste Ventilklappe 8a ist gegenüber der zweiten Ventilklappe 8b um 90° versetzt angeordnet, wobei die Ventilklappen 8a und 8b eine gemeinsame Schwenkachse 15 aufweisen, so dass zumindest eine der Abgasrückführungsleitungen 4a und 4b verschlossen ist.

Die Welle 22 wird insbesondere mit einer Lagervorrichtung 9 geführt. Die Lagervorrichtung 9 ist in einem Lagergehäuse 12 angeordnet und weist eine Buchse 13 aus Bronze sowie eine Graphitschmierung 14 auf. Die bronzene Buchse 13 gewährleistet einen raschen Abtransport der durch die Welle 22 in die Lagervorrichtung 9 eingeleiteten Wärme in das Lagergehäuse 12. Die Graphitschmierung 14 hat die Aufgabe, über einen relativ großen Temperaturbereich die Funktionstüchtigkeit und Leichtläufigkeit des Lagers zu gewährleisten.

Das heiße Abgas strömt in Strömungsrichtung 7 entsprechend der Anordnung der Ventilklappen 8a und 8b entweder durch die erste 4a oder die zweite Abgasrückführungsleitung 4b. Dabei umströmt das Abgas ebenfalls die Welle 22, wodurch diese Wärme aufnimmt und unter anderem in die Lagervorrichtung 9 weiterleitet. Zur Vermeidung von Lebensdauer begrenzenden thermischen Spannungen in der Lagervorrichtung 9 ist das Lagergehäuse 12 über eine strukturelle Wärmebrücke 10 so mit dem Flansch verbunden, dass an das Lagergehäuse 12 während des Betriebes der Verbrennungsmaschine 3 eine Maximaltemperatur kleiner als 400° C, insbesondere kleiner 300° C, aufweist. Die strukturelle Wärmebrücke 10 hat eine kürzeste Länge 21 zwischen Flansch 2 und Lagergehäuse 12 und eine dazu senkrecht ausgerichtete mittlere Dicke 25. Das Verhältnis von der mittleren Dicke 25 zur kürzesten Länge 21 beträgt mindestens 0,1. Zur verbesserten Abfuhr der Wärmeenergie von der Lagervorrichtung 9 weisen das Lagergehäuse 12 und die Wärmebrücke 10 jeweils Kühlrippen 23 auf. Auf diese Weise kann der Wärmetransport durch Konvektion beziehungsweise Wärmestrahlung unterstützt werden.

Die Welle (22) hat eine Nut (28), wobei in der Nut (22) eine Scheibe (29) angeordnet ist, so dass die Buchse (13) an der Scheibe (29) anliegt. Die Scheibe (29) liegt an einer Anlagefläche des Lagergehäuses (12) an und fixiert die Buchse (13) somit axial (15) zu der Welle (22). Eine solche Anordnung hat den Vorteil, dass die Welle (22) lediglich auf der Seite mit der Lagervorrichtung (9) axial (15) exakt fixiert werden muss, wobei dies sehr preiswert durch eine entsprechende Gestaltung der Nut (28) erfolgt.

Figur 4 zeigt schematisch und in einer Teilansicht eine weitere erfindungsgemäße Ausführungsform der Ventilanordnung 1. Die Ventilanordnung 1 hat einen Flansch 2, mit dem sie beispielsweise an einem wassergekühlten Motorblock 11 angeflanscht werden kann. Die Ventilanordnung 1 weist eine erste 4a und eine zweite Abgasrückführungsleitung 4b mit jeweils einer ersten 8a und einer zweiten Ventilklappe 8b (nicht dargestellt) auf, wobei die Ventilklappen 8a und 8b mit einer gemeinsamen Welle 22 drehbar in einer Lagervorrichtung 9 mit einem Lagergehäuse 12 angeordnet sind. Die erste Ventilklappe 8a ist gegenüber der zweiten Ventilklappe 8b (nicht dargestellt) um 90° versetzt angeordnet Die Welle 22 wird auf der Antriebsseite in einer Lagervorrichtung 9 geführt. Die Lagervorrichtung 9 ist in einem Lagergehäuse 12 angeordnet und weist eine Buchse 13 aus Bronze auf. Die bronzene Buchse 13 gewährleistet einen raschen Abtransport der durch die Welle 22 in die Lagervorrichtung 9 eingeleiteten Wärme in das Lagergehäuse 12. Das heiße Abgas strömt entweder durch die erste 4a oder die zweite Abgasrückführungsleitung 4b. Dabei umströmt das Abgas ebenfalls die Welle 22, wodurch diese Wärme aufnimmt und unter anderem in die Lagervorrichtung 9 weiterleitet. Zur Vermeidung von lebensdauerbegrenzenden thermischen Spannungen in der Lagervorrichtung 9 ist das Lagergehäuse 12 über eine strukturelle Wärmebrücke 10 mit dem Flansch 2 verbunden, um die Wärme abführen zu können. Beispielsweise bei extrem heißen Abgasen bzw. während des Hochleistungsbetriebes einer Verbrennungsmaschine ermöglicht die dargestellte Ausführungsform, dass über das Anschlussstück 30, welches mit einem deutlich kühleren Abgaskühler 6 (nicht dargestellt) verbunden ist, ebenfalls Wärme an den Abgaskühler 6 abgeführt wird. Dazu weist das Anschlussstück insbesondere die gleichen Eigenschaften betreffend Wärmeleitfähigkeit und/oder Wärmekapazität auf wie eine Wärmebrücke 10. Dadurch wird sichergestellt, dass das Lagergehäuse 12 während des Betriebes der Verbrennungsmaschine 3 eine Maximaltemperatur kleiner als 400° C aufweist. Die dargestellt Ausführungsform bietet zusätzlich die Möglichkeit, dass in einen Kanal 31 Kühlmedium 32 eingeleitet wird, welches ebenfalls zur Kühlung des Lagergehäuses beiträgt.

Figur 5 zeigt eine schematische Schnittansicht (V-V) des Lagergehäuses 12 in Figur 4. An dem Lagergehäuse 12 sind zwei Anschlussstücke 30 angeordnet, welche mit einem Abgaskühler 6 (nicht dargestellt) verbunden sind. Das Kühlmittel 32 (angedeutet durch die Pfeile) des Abgaskühlers 6 strömt durch die Kanäle 31 und kühlt derart das Lagergehäuse 12. Die einzelnen Kanäle 31 sind Bohrungen, die auch als Durchgangsbohrungen ausgeführt sein können, wobei die Durchgangsbohrungen mittels Verschlussstücke 33 so abgedichtet bzw. verschlossen sind, dass keine Leckage austritt. Das Kühlmittel 32 wird anschließend wieder dem Abgaskühler 6 zugeführt. Eine solche Anordnung von Kanälen ist besonders einfach und schnell herstellbar. Gemäß einer besonders bevorzugten Ausführungsform weist das Lagergehäuse 12 eine Dichtung auf.

Das Lagergehäuse 12 hat Mittel zum Abdichten, so dass beispielsweise kein Abgas von der Abgasrückführungsleitung 4a durch die Bohrung 37, welche zur Aufnahme der Welle 22 dient, oder Schmiermittel 14 nach außen in die Umgebung gelangt. Bevorzugt ist hierbei die Herstellung einer Art Labyrinth-Dichtung , wobei in dem Lagergehäuse 12 Graphitfolie zwischen der Lagervorrichtung 9 und einer Hülse angeordnet ist. Die Graphitfolie wird als solches oder in Form eines vorgeformten Graphitringes um die Welle 22 gewickelt, gelegt, oder dergleichen und mittels der Lagervorrichtung 9 und der Hülse 13 verformt, so dass vorzugsweise keine durchgängigen Zwischenräume zwischen den einzelnen Folienabschnitten existieren, sondern die Graphitfolienabschnitte stets zumindest teilweise aneinander anliegen. Diese Art der Dichtung eignet sich zum Abdichten von durchgängigen Bohrungen , die im Lagergehäuse 12 vorgesehen sind, welches Abgas beinhaltet, wobei dieses insbesondere einen sehr geringen Sauerstoffanteil aufweist. Die beschriebene Dichtung ist aufgrund ihrer Temperaturtauglichkeit bis ungefähr 700°C oder 900°C für den Einsatz in der mobilen Abgastechnik besonders geeignet. Bei dieser Ausfuhrungsform ist es beispielsweise auch möglich, dass die Graphitfolie zumindest teilweise eine Graphitschmierung 14 zur Folge hat bzw. diese unterstützt. So kann es unter Umständen zu geringen Abkratzungen oder dergleichen hinsichtlich der Graphitfolie kommen, wenn bewegte (insbesondere um die Achse 15 rotierende) Elemente der Lagervorrichtung 9 oder die Welle 22 an der Graphitfolie im Betrieb der Ventilanordnung reiben. Die daraus resultierenden Graphitteilchen dienen dann vorzugsweise der Schmierung der Lagervorrichtung 9. Auch ist die zumindest teilweise Ausführung der an der Lagervorrichtung 9 anliegenden Bereiche des Lagergehäuses 12 aus Graphit möglich.

Die erfindungsgemäße Ventilanordnung für ein Abgasrückführungssystem einer Verbrennungskraftmaschine ist sehr preiswert herstellbar und gewährleistet zugleich eine hohe Lebensdauer, da die thermischen Spannungen in der Lagervorrichtung während des Betriebes der Verbrennungsmaschine deutlich gegenüber bekannten Ventilanordnungen verringert wurden.

### Bezugszeichenliste

- 1: Ventilanordnung
- 2: Flansch
- 3: Verbrennungsmaschine
- 4a: erste Abgasrückführungsleitung
- 4b: zweite Abgasrückführungsleitung
- 5: Ansaugluftleitung
- 6: Abgaskühler
- 7: Strömungsrichtung
- 8a: erste Ventilklappe
- 8b: zweite Ventilklappe
- 9: Lagervorrichtung
- 10: Wärmebrücke
- 11: Motorblock
- 12: Lagergehäuse
- 13: Buchse
- 14: Graphitschmierung
- 15: Schwenkachse
- 16a: erste Auswölbung
- 16b: zweite Auswölbung
- 17: Antrieb
- 18: Steuereinheit
- 19a: erste Ventilklappenebene
- 19b: zweite Ventilklappenebene
- 20: Winkel
- 21: Länge
- 22: Welle
- 23: Kühlrippe
- 24: Schweißpunkt
- 25: Dicke
- 26: Verbrennungsraum
- 27: Abgasleitung
- 28: Nut
- 29: Scheibe
- 30: Anschlussteil
- 31: Kanal
- 32: Kühlmedium
- 33: Verschlussstück

## Patentansprüche

1. Ventilanordnung (1) für ein Abgasrückführungssystem einer Verbrennungsmaschine (3) mit einem Flansch (2) zum Anflanschen an eine Wärmesenke mit definiertem Temperaturbereich und mit einer ersten (4a) und einer zweiten Abgasrückführungsleitung (4b) mit jeweils einer ersten (8a) und einer zweiten Ventilklappe (8b), wobei die Ventilklappen (8a, 8b) mit einer gemeinsamen Welle (22) drehbar in einer Lagervorrichtung (9) mit einem Lagergehäuse (12) so zueinander angeordnet sind, dass jeweils zumindest eine der Abgasrückführungsleitungen (4a, 4b) verschließbar ist, wobei das Lagergehäuse (12) über eine strukturelle Wärmebrücke (10) so mit dem Flansch (2) verbunden ist, dass das Lagerhäuse (12) während des Betriebes der Verbrennungsmaschine (3) eine Maximaltemperatur kleiner als 400°C, insbesondere kleiner 300°C, aufweist und die Wärmesenke ein wassergekühlter Motorblock (11) der Verbrennungsmaschine (3) ist.

2. Ventilanordnung (1) nach Anspruch 1,**dadurch gekennzeichnet, dass** die Wärmebrücke (10) eine kürzeste Länge (21) zwischen Flansch (2) und Lagergehäuse (12) und eine dazu senkrecht ausgerichtete mittlere Dicke (25) aufweist, wobei das Verhältnis von mittlerer Dicke (25) zu kürzester Länge (21) mindestens 0,1, vorzugsweise mindestens 0,3, ist.

3. Ventilanordnung (1) nach Anspruch 1 oder 2, **dadurch gekennzeichnet, dass** der Flansch (2) während des Betriebs der Verbrennungsmaschine (3) im wesentlichen eine Temperatur wie die Wärmesenke, das heißt wie der Motorblock (11) aufweist.

4. Ventilanordnung (1) nach einem der Ansprüche 1 bis 3, **dadurch gekennzeichnet, dass** die Wärmebrücke (10) und/oder das Lagergehäuse (12) Kühlrippen (23) aufweist.

5. Ventilanordnung (1) nach einem der Ansprüche 1 bis 4, **dadurch gekennzeichnet, dass** die Lagervorrichtung (9) eine Buchse (13) aufweist, die aus einem Material mit hoher Wärmeleitfähigkeit, vorzugsweise aus Bronze, gebildet ist.

6. Ventilanordnung (1) nach einem der Ansprüche 1 bis 5, **dadurch gekennzeichnet, dass** die Lagervorrichtung (9) eine Graphitschmierung (14) aufweist.

7. Ventilanordnung (1) nach einem der Ansprüche 1 bis 6, wobei die erste (8a) und die zweite Ventilklappe (8b) eine gemeinsame Schwenkachse (15) durch die Welle (22) aufweisen und im wesentlichen in jeweils einer ersten (19a) und einer zweiten Ventilklappenebene (19b) angeordnet sind, **dadurch gekennzeichnet, dass** die Ventilklappenebenen (19a, 19b) einen Winkel (20) einschließen.

8. Ventilanordnung (1) nach Anspruch 7, **dadurch gekennzeichnet, dass** der eingeschlossene Winkel (20) 90° beträgt.

9. Ventilanordnung (1) nach einem der Ansprüche 1 bis 8, **dadurch gekennzeichnet, dass** die Ventilklappen (8a, 8b) jeweils eine Auswölbung (16a, 16b) aufweisen, wobei diese Auswölbungen (16a, 16b) zumindest teilweise die Welle (22) umschließen und die Ventilklappen (8a, 8b) mit der Welle (22) fügetechnisch verbunden sind.

10. Ventilanordnung (1) nach Anspruch 9, **dadurch gekennzeichnet, dass** die Ventilklappen (8a, 8b) mit der Welle (22) verschweißt (24)sind.

11. Ventilanordnung (1) nach einem der Ansprüche 1 bis 10, **dadurch gekennzeichnet, dass** die erste Abgasrückführungsleitung (4a) einen Abgaskühler (6) aufweist.

12. Ventilanordnung (1) nach Anspruch 11, **dadurch gekennzeichnet, dass** die Wärmebrücke (10) nahe der ersten Abgasrückführungsleitung (4a) angeordnet ist.

13. Ventilanordnung (1) nach Anspruch 11 oder 12, **dadurch gekennzeichnet, dass** die Lagervorrichtung (9) mit dem Abgaskühler (6) verbunden und durch diesen kühlbar ist.

14. Ventilanordnung (1) nach einem der Ansprüche 1 bis 13, **dadurch gekennzeichnet, dass** die Welle (22) mit einem Antrieb (17) verbunden ist.

15. Ventilanordnung (1) nach Anspruch 14, **dadurch gekennzeichnet, dass** der Antrieb (17) mit einer Steuer- (18) oder Regeleinheit verbunden ist.

16. Ventilanordnung (1) nach einem der Ansprüche 1 bis 15, wobei die Lagervorrichtung (9) mit einer Buchse (13) ausgeführt ist, **dadurch gekennzeichnet, dass** die Welle (22) eine Nut (28) aufweist, wobei in der Nut (28) eine Scheibe (29) angeordnet ist, so dass die Buchse (13) an der Scheibe (29) anliegt.

17. Ventilanordnung (1) nach einem der Ansprüche 1 bis 16, **dadurch gekennzeichnet, dass** das Lagergehäuse (12) Mittel zum Abdichten hat, so dass durch eine Bohrung zur Aufnahme der Welle (22) kein Abgas von der Abgasrückführungsleitung (4a, 4b) nach außen in die Umgebung gelangt.

18. Ventilanordnung(1) nach Anspruch 17, **dadurch gekennzeichnet, dass** in dem Lagergehäuse (12) Graphitfolie zwischen der Lagervorrichtung (9) und einer Hülse angeordnet ist, wobei die Graphitfolie bevorzugt um die Welle (22) gewickelt und mittels der Lagervorrichtung (9) und der Hülse verformt ist, so dass eine Art Labyrinth-Dichtung gebildet wird.

19. Ventilanordnung (1) nach Anspruch 11, **dadurch gekennzeichnet, dass** das Lagergehäuse (12) über mindestens ein Anschlussteil (30) mit dem Abgaskühler (6) verbunden ist.

20. Ventilanordnung (1) nach Anspruch 19, **dadurch gekennzeichnet, dass** das mindestens eine Anschlussteil (30) und/oder das Lagergehäuse (12) mindestens einen Kanal (31) aufweist, durch welches ein Kühlmedium (32), insbesondere das Kühlmedium (32) des Abgaskühlers (6) einleitbar ist.

## Claims

1. Valve arrangement (1) for an exhaust-gas recirculation system of an internal combustion engine (3), having a flange (2) for flanging it onto a heat sink with a defined temperature range, and having a first exhaust-gas recirculation line (4a) and a second exhaust-gas recirculation line (4b) respectively having a first valve flap (8a) and a second valve flap (8b), the valve flaps (8a, 8b) being arranged inside a bearing device (9) with a bearing housing (12) in such a manner that they can rotate with respect to one another with a common shaft (22) in such a way that in each case at least one of the exhaust-gas recirculation lines (4a, 4b) can be closed, the bearing housing (12) being connected to the flange (2) via a structural thermal bridge (10), in such a way that the bearing housing (12), while the internal combustion engine (3) is operating, reaches a maximum temperature of less than 400°C, in particular less than 300°C, and the heat sink is a water-cooled engine block (11) of the internal combustion engine (3).

2. Valve arrangement (1) according to Claim 1, **characterized in that** the thermal bridge (10) has a shortest length (21) between flange (2) and bearing housing (12) and a medium thickness (25) oriented perpendicular thereto, the ratio of the medium thickness (25) to the shortest length (21) being at least 0.1, preferably at least 0.3.

3. Valve arrangement (1) according to Claim 1 or 2, **characterized in that** the flange (2), while the internal combustion engine (3) is operating, is at substantially the same temperature as the heat sink, i.e. as the engine block (11).

4. Valve arrangement (1) according to one of Claims 1 to 3, **characterized in that** the thermal bridge (10) and/or the bearing housing (12) has cooling fins (23).

5. Valve arrangement (1) according to one of Claims 1 to 4, **characterized in that** the bearing device (9) has a bush (13) which is formed from a material with a high thermal conductivity, preferably from bronze.

6. Valve arrangement (1) according to one of Claims 1 to 5, **characterized in that** the bearing device (9) has a graphite lubrication (14).

7. Valve arrangement (1) according to one of Claims 1 to 6, in which the first valve flap (8a) and the second valve flap (8b) have a common pivot axis (15) through the shaft (22) and are substantially arranged in a first valve-flap plane (19a) and a second valve-flap plane (19b), respectively, **characterized in that** the valve-flap planes (19a, 19b) include an angle (20).

8. Valve arrangement (1) according to Claim 7, **characterized in that** the included angle (20) is 90°.

9. Valve arrangement (1) according to one of Claims 1 to 8, **characterized in that** the valve flaps (8a, 8b) each have a protruding section (16a, 16b), these protruding sections (16a, 16b) at least partially surrounding the shaft (22), and the valve flaps (8a, 8b) being connected to the shaft (22) by a joining technique.

10. Valve arrangement (1) according to Claim 9, **characterized in that** the valve flaps (8a, 8b) are welded (24) to the shaft (22).

11. Valve arrangement (1) according to one of Claims 1 to 10, **characterized in that** the first exhaust-gas recirculation line (4a) includes an exhaust-gas cooler (6).

12. Valve arrangement (1) according to Claim 11, **characterized in that** the thermal bridge (10) is arranged close to the first exhaust-gas recirculation line (4a).

13. Valve arrangement (1) according to Claim 11 or 12, **characterized in that** the bearing device (9) is connected to and can be cooled by the exhaust-gas cooler (6).

14. Valve arrangement (1) according to one of Claims 1 to 13, **characterized in that** the shaft (22) is connected to a drive (17).

15. Valve arrangement (1) according to Claim 14, **characterized in that** the drive (17) is connected to a control (18) or regulating unit.

16. Valve arrangement (1) according to one of Claims 1 to 15, in which the bearing device (9) is designed with a bush (13), **characterized in that** the shaft (22) has a groove (28), a disc (29) being arranged in the groove (28), so that the bush (13) bears against the disc (29).

17. Valve arrangement (1) according to one of Claims 1 to 16, **characterized in that** the bearing housing (12) has sealing means, so that it is impossible for any exhaust gas to escape out into the environment from the exhaust-gas recirculation line (4a, 4b) through a bore for receiving the shaft (22).

18. Valve arrangement (1) according to Claim 17, **characterized in that** graphite foil is arranged in the bearing housing (12) between the bearing device (9) and a sleeve, the graphite foil preferably being wound around the shaft (22) and being deformed by means of the bearing device (9) and the sleeve, so that a type of labyrinth seal is formed.

19. Valve arrangement (1) according to Claim 11, **characterized in that** the bearing housing (12) is connected to the exhaust-gas cooler (6) via at least one connection part (30).

20. Valve arrangement (1) according to Claim 19, **characterized in that** the at least one connection part (30) and/or the bearing housing (12) has at least one passage (31) through which a cooling medium (32), in particular the cooling medium (32) of the exhaust-gas cooler (6), can be introduced.

## Revendications

1. Agencement de soupapes (1) pour un système de recyclage des gaz d'échappement d'un moteur à combustion interne (3), avec une bride (2) pour le bridage sur un puits de chaleur avec une plage de températures définie et avec une première (4a) et une seconde conduite (4b) de recyclage des gaz d'échappement, avec respectivement un premier (8a) et un second clapet de soupape (8b), les clapets de soupapes (8a, 8b) étant disposés en rotation avec un arbre commun (22) dans un système de palier (9) avec une boîte de palier (12), de façon à ce que respectivement au moins l'une des conduites de recyclage des gaz d'échappement (4a, 4b) puisse être fermée, la boîte de palier (12) étant reliée à la bride (2) par l'intermédiaire d'un pont thermique structurel (10), de façon à ce qu'en cours d'exploitation du moteur à combustion interne (3), la boîte de palier soit à une température maximale inférieure à 400 °C, notamment inférieure à 300 °C et le puits de chaleur étant un bloc moteur (11) refroidi par eau du moteur à combustion interne (3).

2. Agencement de soupapes (1) selon la revendication 1, **caractérisé en ce que** le pont thermique (10) présente une longueur la plus courte (21) entre la bride (2) et la boîte de palier (12) et une épaisseur moyenne (25) orientée à la parallèle de cette dernière, le rapport entre l'épaisseur moyenne (25) et la longueur la plus courte (21) étant d'au moins 0,1, de préférence d'au moins 0,3.

3. Agencement de soupapes (1) selon l'une quelconque des revendications 1 ou 2, **caractérisé en ce qu'**en cours d'exploitation du moteur à combustion interne (3), la bride est à une température sensiblement identique à celle du puits de chaleur, c'est-à-dire du bloc moteur (11).

4. Agencement de soupapes (1) selon l'une quelconque des revendications 1 à 3, **caractérisé en ce que** le pont thermique (10) et/ou la boîte de palier (12) sont munis de nervures de refroidissement (23).

5. Agencement de soupapes (1) selon l'une quelconque des revendications 1 à 4, **caractérisé en ce que** le système de palier (9) est muni d'un coussinet (13), qui est formé en un matériau à haute capacité de conduction thermique, de préférence en bronze.

6. Agencement de soupapes (1) selon l'une quelconque des revendications 1 à 5, **caractérisé en ce que** le système de palier (9) est muni d'une lubrification au graphite (14).

7. Agencement de soupapes (1) selon l'une quelconque des revendications 1 à 6, le premier (8a) et le second clapet de soupape (8b) présentant un axe de pivotement commun (15) à travers l'arbre (22) et étant sensiblement disposés sur un premier (19a) et sur un second plan (19b) des clapets de soupapes, **caractérisé en ce que** les plans des clapets de soupapes (19a, 19b) forment un angle (20).

8. Agencement de soupapes (1) selon la revendication 7, **caractérisé en ce que** l'angle formé (20) est de 90 °.

9. Agencement de soupapes (1) selon l'une quelconque des revendications 1 à 8, **caractérisé en ce que** les clapets de soupapes (8a, 8b) sont respectivement munis d'une courbure (16a, 16b), ces courbures entourant au moins partiellement l'arbre (22) et **en ce que** les clapets de soupapes (8a, 8b) sont reliés à l'arbre (22) par technique de jointage.

10. Agencement de soupapes (1) selon la revendication 9, **caractérisé en ce que** les clapets de soupapes (8a, 8b) sont soudés sur l'arbre (22).

11. Agencement de soupapes (1) selon l'une quelconque des revendications 1 à 10, **caractérisé en ce que** la première conduite de recyclage des gaz d'échappement (4a) est munie d'un refroidisseur des gaz d'échappement (6).

12. Agencement de soupapes (1) selon la revendication 11, **caractérisé en ce que** le pont thermique (10) est disposé à proximité de la première conduite de recyclage des gaz d'échappement (4a).

13. Agencement de soupapes (1) selon l'une quelconque des revendications 11 ou 12, **caractérisé en ce que** le système de palier (9) est relié au refroidisseur des gaz d'échappement (6) et peut être refroidi par ce dernier.

14. Agencement de soupapes (1 ) selon l'une quelconque des revendications 1 à 13, **caractérisé en ce que** l'arbre (22) est relié à un entraînement (17).

15. Agencement de soupapes (1) selon la revendication 14, **caractérisé en ce que** l'entraînement (17) est relié à une unité de commande (18) ou de réglage.

16. Agencement de soupapes (1) selon l'une quelconque des revendications 1 à 15, le système de palier (9) étant réalisé avec un coussinet (13), **caractérisé en ce que** l'arbre (22) est muni d'une rainure (28), un disque (29) étant disposé dans la rainure (28), de façon à ce que le coussinet (13) s'applique sur le disque (29).

17. Agencement de soupapes (1) selon l'une quelconque des revendications 1 à 16, **caractérisé en ce que** la boîte de palier (12) dispose de moyens d'étanchéité, pour que les gaz d'échappement ne s'échappent pas dans l'environnement extérieur à partir des conduites de recyclage des gaz d'échappement (4a, 4b), à travers un perçage pour la réception de l'arbre (22).

18. Agencement de soupapes (1) selon la revendication 17, **caractérisé en ce que** dans la boîte de palier (12), du film de graphite est disposé entre le système de palier (9) et un coussinet, le film de graphite étant de préférence enroulé autour de l'arbre (22) et étant déformé à l'aide du système de palier (9) et du coussinet, pour former une sorte d'étanchéité labyrinthe.

19. Agencement de soupapes (1) selon la revendication 11, **caractérisé en ce que** la boîte de palier (12) est reliée au refroidisseur des gaz d'échappement (6), par l'intermédiaire d'au moins un élément de raccordement (30).

20. Agencement de soupapes (1) selon la revendication 19, **caractérisé en ce que** l'au moins un élément de raccordement (30) et/ou la boîte de palier (12) présentent au moins un canal (31), à travers lequel un fluide de refroidissement (32), notamment le fluide de refroidissement (32) du refroidisseur des gaz d'échappement (6) peut être introduit.
